# EUROPÄISCHE PATENTSCHRIFT

(11) **EP 1 416 594 B1**
(45) Veröffentlichungstag und Bekanntmachung des Hinweises auf die Patenterteilung: **21.03.2007**
(21) Anmeldenummer: 03024623.5
(22) Anmeldetag: 25.10.2003
(51) Int. Cl.: H01R 31/06

(54) **Kraftfahrzeug mit einem Diagnosestecker**
Vehicle with diagnostic connector
Voiture avec connecteur de diagnose

(30) Priorität: 30.10.2002 DE 10250469
(43) Veröffentlichungstag der Anmeldung: 06.05.2004
(73) Patentinhaber: ADAM OPEL AG, 65423 Rüsselsheim (DE)
(72) Erfinder: Bald, Heiko, 64397 Modautal (DE); Bartik, Jan, 64572 Büttelborn (DE); Ginsberg, Thomas, Dr., 64569 Nauheim (DE); Schieck, Rudi, 55232 Alzey (DE)

(56) Entgegenhaltungen:
- US-A- 3 813 632
- US-A- 4 956 561
- US-A- 5 254 842
- US-A- 5 442 170
- US-A- 5 708 335

## Beschreibung

Die Erfindung bezieht sich auf ein Kraftfahrzeug mit einem Diagnosesystem, das einen dauerhaft mit Spannung beaufschlagten, im Innenraum des Kraftfahrzeuges installierten Diagnosestecker umfasst.

Aus der Praxis bekannte Kraftfahrzeuge verfügen üblicherweise über einen fest eingebauten Diagnosestecker, der kraftfahrzeugseitig mit zu diagnostizierenden Steuergeräten verbunden ist, wobei sowohl die Steuergeräte als auch der Diagnosestecker an ein Fahrzeug-Netzwerk, das mindestens einen Fahrzeug-Bus umfasst, angeschlossen sind. In der Regel wird als Diagnosestecker der 16-polige OBD II-Stecker nach der SAE-Norm, SAE-J-1962, verwendet. Dieser Diagnosestecker ist mit einer, direkt an eine Batterie des Kraftfahrzeuges angeschlossenen, separat abgesicherten Spannungsversorgung versehen. Weitere Pins des Diagnosesteckers sind mit Fahrzeug-Bus-Systemen gekoppelt.

Darüber hinaus ist es aus der Praxis bekannt, im Innenraum des Kraftfahrzeuges einen Buchsenkontakt zur Aufnahme und Spannungsversorgung eines Zigarettenanzünders anzuordnen. In der Regel ist dieser Buchsenkontakt derart mit dem Bordnetz gekoppelt, dass er bei eingeschalteter Zündung mit Spannung versorgt wird. Bei einer Benutzung des Buchsenkontaktes zur Spannungsversorgung eines elektrischen Zusatzgerätes, wie beispielsweise einer Handlampe, einem Kühlschrank oder dergleichen, ist es nicht mehr möglich, den Zigarettenanzünder mit Spannung zu beaufschlagen und bestimmungsgemäß zu verwenden.

Im Weiteren zeigt die US-A-3 813 632 ein Kraftfahrzeug mit einem Diagnosesystem, das einen dauerhaft mit Spannung beaufschlagten Diagnosestecker im Motorraum umfasst. Auf den Diagnosestecker ist ein Adapter zum Anschluss eines Batterieladegerätes aufsteckbar.

Ferner beschreibt die US-A-5 442 170 ein Adaptermodul mit einem Eingangsanschluss, um ein Eingangssignal von einer Einrichtung, beispielsweise einem on-bord-Computer, also einem Steuergerät, in einem Kraftfahrzeug, zu empfangen. Das Adaptermodul konfiguriert Signalpfade von dem Eingangsanschluss zu einem Ausgangsanschluss zur Kopplung mit einer anderen Einrichtung, beispielsweise einem Diagnosegerät. Im Weiteren ist ein Anschluss für einen Programmierschlüssel vorhanden, der einen Mikroprozessor umfasst. Der Programmierschlüssel dient zur Adaption des kraftfahrzeugseitigen Eingangssignals an die Erfordernisse der an dem Ausgangsanschluss angeschlossenen Einrichtung.

Schließlich offenbart die US-A-5 254 842 ein Wegfahrsperrensteuergerät und die US-A-5 708 335 zeigt eine Steuerung zur Personalisierung eines Kraftfahrzeugs.

Es ist Aufgabe der Erfindung, ein Kraftfahrzeug der eingangs genannten Art zu schaffen, dessen Diagnosestecker eine hohe Funktionalität aufweist und dessen übrigen elektrischen Komponenten bestimmungsgemäß verwendet werden können.

Erfindungsgemäß wird die Aufgabe dadurch gelöst, dass der Diagnosestecker zum elektrischen Anschluss mindestens eines Zusatzgerätes ausgebildet und dem Diagnosestecker (3) eine Schaltung zum Schutz einer Fahrzeugbatterie vor Entladung zugeordnet ist.

Aufgrund dieser Maßnahme ist die bestimmungsgemäße Verwendung des Zigarettenanzünders und eine gleichzeitige Spannungsversorgung eines elektrischen Zusatzgerätes gewährleistet. Darüber hinaus ist der Diagnosestecker auch bei ausgeschalteter Zündung des Kraftfahrzeuges mit Spannung aus dem Bordnetz beaufschlagt, so dass ein dauerhafter Betrieb des an den Diagnosestecker angeschlossenen Zusatzgerätes, beispielsweise eines Kühlschrankes, einer Handlampe oder eines elektronischen Gerätes, sichergestellt ist. Der Entladungsschutz sorgt dafür, dass eine zum Starten des Kraftfahrzeuges, also zum Betrieb eines elektrischen Anlassers, genügende Spannung seitens der Fahrzeugbatterie zur Verfügung gestellt wird. Beim Erreichen einer Minimalspannung wird die Spannungsversorgung des elektrischen Zusatzgerätes über die dem Diagnosestecker zugeordnete Schaltung abgeschaltet.

Zweckmäßigerweise weist das Zusatzgerät eine separate Spannungsversorgung auf. Eine separate Spannungsversorgung hält die Funktionsfähigkeit des Zusatzgerätes auch dann aufrecht, falls der Entladungsschutz für die Fahrzeugbatterie anspricht und die Spannungsversorgung des Zusatzgerätes unterbricht oder ein die Spannungsversorgung unterbrechender Fehler im Bordnetz vorliegt. Somit stellt die separate Spannungsversorgung einen Notbetrieb des Zusatzgerätes sicher. Die zusätzliche Spannungsversorgung ermöglicht auch den Betrieb des Zusatzgerätes nach einer Entkopplung von dem Diagnosestecker, so dass beispielsweise ein Kühlschrank oder eine Handlampe mitgenommen werden kann. Zur Spannungsversorgung kann beispielsweise mindestens ein Akkumulator oder mindestens eine Batterie vorgesehen sein.

Vorzugsweise ist das Zusatzgerät über einen Adapter mit dem Diagnosestecker gekoppelt. Dieser Adapter kann beispielsweise zum einen zu dem Diagnosestecker und zum anderen zu dem Zigarettenanzünder kompatibel ausgebildet sein. Hierbei ist es denkbar, dass der Adapter mehrere zur Aufnahme eines Zigarettenanzünders geeignete Buchsenkontakte aufweist. Auf diese Weise lassen sich mehrere elektrische Zusatzgeräte über den Diagnosestecker dauerhaft mit Spannung beaufschlagen, wobei die Zusatzgeräte üblicherweise mit einem Stecker in Form eines Zigarettenanzünders versehen sind.

Zweckmäßigerweise ist die Schaltung zum Schutz vor Entladung der Fahrzeugbatterie in den Adapter integriert. Diese Schaltung ist in erster Linie beim Betrieb elektrischer Zusatzgeräte erforderlich und steht bei ihrer Integration in den Adapter bei der Verwendung des Adapters zur Verfügung. Die Ausstattung jedes Kraftfahrzeuges mit einer solchen Schaltung ist daher nicht erforderlich.

Nach einer vorteilhaften Weiterbildung der Erfindung ist das Zusatzgerät als ein Ladegerät für die Fahrzeugbatterie ausgebildet. Damit ist das Laden einer entladenen Fahrzeugbatterie ohne das Öffnen einer Motorhaube oder die Verwendung von Werkzeug möglich. Das Ladegerät wird lediglich mit dem im Innenraum des Kraftfahrzeuges angeordneten Diagnosestecker gekoppelt.

Um einen Überlastschutz für die Fahrzeugbatterie während des Ladens bereitzustellen, ist vorteilhafterweise das Ladegerät mit einer Ladestrombegrenzung ausgestattet. Der Ladevorgang der Fahrzeugbatterie kann beispielsweise rechnergesteuert erfolgen.

Nach einer alternativen Weiterbildung des Erfindungsgedankens ist das Zusatzgerät als mindestens ein Steuergerät mit einem Rechner und einer Speichereinheit ausgebildet, wobei das Steuergerät über mindestens einen Netzwerk- und/oder Diagnoseanschluss des Diagnosesteckers zur Kommunikation mit weiteren Steuergeräten des Kraftfahrzeuges mit einem Fahrzeug-Bus verbunden ist. Hierdurch ist der nachträgliche Einbau eines Steuergerätes zur Erweiterung des Funktionsumfangs des Kraftfahrzeuges mit einem sehr geringen Montageaufwand gewährleistet. Selbstverständlich ist die Verbindung nicht auf lediglich einen Fahrzeug-Bus beschränkt, vielmehr kann das Steuergerät mit dem gesamten Netzwerk des Kraftfahrzeuges, also mehreren Fahrzeug-Bus-Systemen, in Verbindung stehen.

Zweckmäßigerweise ist das Steuergerät unter Zwischenschaltung des Adapters mit dem Diagnosestecker verbunden. Um eine kompakte Bauform zu erzielen, ist vorzugsweise das Steuergerät in den Adapter integriert.

Bevorzugt ist das Steuergerät als Wegfahrsperren-Steuergerät ausgeführt. Verlässt ein Benutzer des Kraftfahrzeuges dasselbe, kann er aus Sicherheitsgründen das Wegfahrsperren-Steuergerät mit einem Handgriff von dem Diagnosestecker abziehen und mitnehmen. Damit ist ein wirksamer Diebstahlschutz des Kraftfahrzeuges gegeben, da es sich ohne das Wegfahrsperren-Steuergerät nicht starten lässt.

Zweckmäßigerweise sind in die Speichereinheit elektronische Schlüssel zur Identifizierung eines Benutzers des Kraftfahrzeuges eingeschrieben. Das Kraftfahrzeug lässt sich nur dann in Betrieb nehmen, wenn das passende Steuergerät mit dem Diagnosestecker in Verbindung steht, wobei die Erkennung der elektronischen Schlüssel von mindestens einem der anderen Steuergeräte des Kraftfahrzeuges vorgenommen wird.

Vorzugsweise erfolgt mittels des mit dem Diagnosestecker zu verbindenden Steuergerätes eine Personalisierung des Kraftfahrzeuges. Das Steuergerät ist sonach benutzerindividuell ausgelegt und speichert beispielsweise Daten bezüglich der Einstellungen der Sitze, des Lenkrades, der Spiegel oder dergleichen. Diese benutzerindividuellen Einstellungen werden bei einer Kopplung des Steuergerätes mit dem Diagnosestecker selbsttätig vorgenommen.

Zweckmäßigerweise weist das Steuergerät eine PC-Schnittstelle auf. Das Auslesen, Verändern oder Erstellen von in der Speichereinheit eingeschriebenen Daten lässt sich an einem Personal-Computer (PC) entweder zuhause oder in einer Werkstatt relativ komfortabel bewerkstelligen. Über den PC lassen sich beispielsweise Rückschlüsse auf gespeicherte Fehlermeldungen ziehen oder benutzerspezifische Einstellungen vornehmen.

Vorteilhafterweise empfängt das Steuergerät über den Netzwerk- und/oder Diagnoseanschluss Daten von anderen Steuergeräten und schreibt diese zumindest temporär in die Speichereinheit ein. Diese Daten können sich auf die verschiedensten Informationen beziehen. Beispielsweise umfassen die Daten die aktuelle Position des Kraftfahrzeuges von einem Satteliten-Navigationssystem, die Fahrzeuggeschwindigkeit, den Ölstand, den Tankinhalt, den Reifendruck, den Kilometerstand, das Datum, die Uhrzeit, ein fälliges Inspektionsintervall oder dergleichen.

Vorzugsweise sendet das Steuergerät die Daten über den Fahrzeug-Bus an ein drahtloses Kommunikationssystem zur Übermittlung an einen ortsfesten Server. Unter Zuhilfenahme des Servers lässt sich eine größere Fahrzeugflotte komfortabel überwachen. Die fahrzeugindividuellen Daten auf dem Server können aber auch eine Hilfestellung beispielsweise bei der Navigation des Kraftfahrzeuges oder bei einer Fahrzeugpanne liefern. Das Senden der Daten kann sowohl selbsttätig als auch auf Anforderung durch den Server oder durch einen Benutzer des Kraftfahrzeuges veranlasst werden.

Zweckmäßigerweise ist das Steuergerät als tragbarer Computer ausgebildet. Der tragbare Computer kann als zusätzliches Testsystem dienen und als so genannter Laptop oder Handheld-Computer ausgeführt sein. Hiermit lässt sich unter Verwendung einer speziellen Software die Eingabe bzw. Ausgabe von Daten in bzw. aus der Speichereinheit relativ einfach bewerkstelligen.

Um bei einem in den Adapter integrierten Steuergerät auch eine Kopplung mit einem externen Diagnosegerät sicherzustellen, weist vorzugsweise der Adapter einen Diagnoseanschluss auf.

Es versteht sich, dass die vorstehend genannten und nachstehend noch zu erläuternden Merkmale nicht nur in der jeweils angegebenen Kombination, sondern auch in anderen Kombinationen verwendbar sind. Der Rahmen der vorliegenden Erfindung ist nur durch die Ansprüche definiert.

Die Erfindung wird im Folgenden an Hand eines Ausführungsbeispieles unter Bezugnahme auf die zugehörigen Zeichnungen näher erläutert. Es zeigen:
- Fig. 1: eine schematische Darstellung einer Mittelkonsole eines erfindungsgemäßen Kraftfahrzeuges und
- Fig. 2: eine vergrößerte Darstellung der Einzelheit II nach Fig. 1.

Das Kraftfahrzeug weist in seinem Innenraum 1 eine Mittelkonsole 2 auf, der ein Diagnosestecker 3 eines Diagnosesystems zugeordnet ist. Zur permanenten Spannungsversorgung ist der Diagnosestecker 3 über einen Pin 4 mit einem Plus-Pol 5 und über zwei weitere Pins 6 mit einem Massekontakt 7 gekoppelt. Im Weiteren umfasst der Diagnosestecker 3 Anschlusskontakte 8 zur Kommunikation mit Steuergeräten 9 über Fahrzeug-Bus-Systeme 10 eines Fahrzeug-Netzwerkes 11. An einen Fahrzeug-Bus 10 ist ein drahtloses Kommunikationssystem 12, eine so genannte Telematikeinheit, zur Datenübertragung an einen ortsfesten Server 13 angeschlossen.

Auf den Diagnosestecker 3 ist ein Adapter 14 aufgesteckt, in den ein Buchsenkontakt 15 zur dauerhaften Spannungsversorgung eines elektrischen Zusatzgerätes 16 eingebaut ist. Darüber hinaus ist in den Adapter 14 ein Steuergerät 17 integriert, das einen Rechner 18, nämlich einen Mikrocontroller, und eine Speichereinheit 19 umfasst. Das Steuergerät 17 des Adapters 14 steht zur Kommunikation mit den weiteren Steuergeräten 9 des Kraftfahrzeuges sowie mit dem drahtlosen Kommunikationssystem 12 über den Diagnosestecker 3 mit den daran angeschlossenen Fahrzeug-Bus-Systemen 10 mit denselben in Verbindung.

In die Speichereinheit 19 sind ein elektronischer Schlüssel zur Identifizierung eines Benutzers des Kraftfahrzeuges sowie benutzerindividuelle Daten zur Personalisierung des Kraftfahrzeuges eingeschrieben. Beim Aufstecken des Adapters 14 auf den Diagnosestecker 3 werden diese Daten über das Fahrzeug-Netzwerk 11 an die entsprechenden an der Kommunikation teilnehmenden Steuergeräte 9 übertragen, worauf die Steuergeräte 9 das Kraftfahrzeug zur Inbetriebnahme vorbereiten und darüber hinaus beispielsweise Sitz-, Spiegel- und Lenkradeinstellungen mittels entsprechender Stellmotoren veranlassen. Zur komfortablen Datenverwaltung ist das Steuergerät 17 des Adapters 14 mit einer PC-Schnittstelle 20 versehen, so dass der Adapter 14 nach dem Abnehmen von dem Diagnosestecker 3 an einen Personal-Computer angeschlossen werden kann.

### Bezugszeichenliste

- 1.: Innenraum
- 2.: Mittelkonsole
- 3.: Diagnosestecker
- 4.: Pin
- 5.: Plus-Pol
- 6.: Pin
- 7.: Massekontakt
- 8.: Anschlusskontakt
- 9.: Steuergerät
- 10.: Fahrzeug-Bus
- 11.: Fahrzeug-Netzwerk
- 12.: Kommunikationssystem
- 13.: Surfer
- 14.: Adapter
- 15.: Buchsenkontakt
- 16.: Zusatzgerät
- 19.: Steuergerät
- 20.: Rechner
- 21.: Speichereinheit
- 22.: PC-Schnittstelle

## Patentansprüche

1. Kraftfahrzeug mit einem Diagnosesystem, das einen dauerhaft mit Spannung beaufschlagten, im Innenraum (1) des Kraftfahrzeuges installierten Diagnosestecker (3) umfasst, der Diagnosestecker (3) ist zum elektrischen Anschluss mindestens eines Zusatzgerätes (16) ausgebildet und dem Diagnosestecker (3) ist eine Schaltung zum Schutz einer Fahrzeugbatterie vor Entladung zugeordnet.

2. Kraftfahrzeug nach Anspruch 1, **dadurch gekennzeichnet, dass** das Zusatzgerät (16) eine separate Spannungsversorgung aufweist.

3. Kraftfahrzeug nach Anspruch 1 oder 2, **dadurch gekennzeichnet, dass** das Zusatzgerät (16) über einen Adapter (14) mit dem Diagnosestecker (3) gekoppelt ist.

4. Kraftfahrzeug nach den Ansprüchen 1 und 3, **dadurch gekennzeichnet, dass** die Schaltung zum Schutz der Fahrzeugbatterie vor Entladung in den Adapter (14) integriert ist.

5. Kraftfahrzeug nach einem der Ansprüche 1 bis 4, **dadurch gekennzeichnet, dass** das Zusatzgerät (16) als ein Ladegerät für die Fahrzeugbatterie ausgebildet ist.

6. Kraftfahrzeug nach Anspruch 5, **dadurch gekennzeichnet, dass** das Ladegerät mit einer Ladestrombegrenzung ausgestattet ist.

7. Kraftfahrzeug nach einem der Ansprüche 1 bis 4, **dadurch gekennzeichnet, dass** das Zusatzgerät (16) als mindestens ein Steuergerät (17) mit einem Rechner (18) und einer Speichereinheit (19) ausgebildet ist, wobei das Steuergerät (17) über mindestens einen Netzwerk- und/oder Diagnoseanschluss des Diagnosesteckers (3) zur Kommunikation mit weiteren Steuergeräten (9) des Kraftfahrzeuges mit einem Fahrzeug-Bus (10) verbunden ist..

8. Kraftfahrzeug nach Anspruch 7, **dadurch gekennzeichnet, dass** das Steuergerät (17) unter Zwischenschaltung des Adapters (14) mit dem Diagnosestecker (3) verbunden ist.

9. Kraftfahrzeug nach Anspruch 7 oder 8, **dadurch gekennzeichnet, dass** das Steuergerät (17) in den Adapter (14) integriert ist.

10. Kraftfahrzeug nach einem der Ansprüche 7 bis 9, **dadurch gekennzeichnet, dass** das Steuergerät (17) als Wegfahrsperren-Steuergerät ausgeführt ist.

11. Kraftfahrzeug nach Anspruch 7, **dadurch gekennzeichnet, dass** in die Speichereinheit (19) elektronische Schlüssel zur Identifizierung eines Benutzers des Kraftfahrzeuges eingeschrieben sind.

12. Kraftfahrzeug nach einem der Ansprüche 7 bis 11, **dadurch gekennzeichnet, dass** mittels des mit dem Diagnosestecker (3) zu verbindenden Steuergerätes (17) eine Personalisierung des Kraftfahrzeuges erfolgt.

13. Kraftfahrzeug nach einem der Ansprüche 7 bis 12, **dadurch gekennzeichnet, dass** das Steuergerät (17) eine PC-Schnittstelle (20) aufweist.

14. Kraftfahrzeug nach einem der Ansprüche 7 bis 13, **dadurch gekennzeichnet, dass** das Steuergerät (17) über den Netzwerk- und/oder Diagnoseanschluss Daten von den anderen Steuergeräten (9) empfängt und diese zumindest temporär in die Speichereinheit (19) einschreibt.

15. Kraftfahrzeug nach Anspruch 14, **dadurch gekennzeichnet, dass** das Steuergerät (17) die Daten über den Fahrzeug-Bus (10) an ein drahtloses Kommunikationssystem (12) zur Übermittlung an einen ortsfesten Server (13) sendet.

16. Kraftfahrzeug nach Anspruch 7 oder 8, **dadurch gekennzeichnet, dass** das Steuergerät (17) als tragbarer Computer ausgebildet ist.

17. Kraftfahrzeug nach einem der Ansprüche 3 bis 16, **dadurch gekennzeichnet, dass** der Adapter (14) einen Diagnoseanschluss aufweist.

## Claims

1. Motor vehicle with a diagnostic system, which comprises a diagnostic connector (3) permanently under voltage installed in the interior (1) of the motor vehicle, the diagnostic connector (3) is configured for the electrical connection of at least one ancillary device (16) and a circuit is associated with the diagnostic connector (3) for protection of a vehicle battery against discharge.

2. Motor vehicle according to Claim 1, **characterised in that** the ancillary device (16) has a separate voltage supply.

3. Motor vehicle according to Claim 1 or 2, **characterised in that** the ancillary device (16) is coupled to the diagnostic connector (3) by means of an adapter (14).

4. Motor vehicle according to Claims 1 and 3, **characterised in that** the circuit for protection of the vehicle battery against discharge is integrated into the adapter (14).

5. Motor vehicle according to one of Claims 1 to 4, **characterised in that** the ancillary device (16) is configured as a charger for the vehicle battery.

6. Motor vehicle according to Claim 5, **characterised in that** the charger is fitted with a charging current restrictor.

7. Motor vehicle according to one of Claims 1 to 4, **characterised in that** the ancillary device (16) is configured as at least one controller (17) with a computer (18) and a memory unit (19), wherein the controller (17) is connected to a vehicle bus (10) by means of at least one network and/or diagnostic link of the diagnostic connector (3) for communication with further controllers (9) of the motor vehicle.

8. Motor vehicle according to Claim 7, **characterised in that** the controller (17) is connected to the diagnostic connector (3) with the adapter (14) interposed.

9. Motor vehicle according to Claim 7 or 8, **characterised in that** the controller (17) is integrated into the adapter (14).

10. Motor vehicle according to one of Claims 7 to 9, **characterised in that** the controller (17) is configured as an immobiliser controller.

11. Motor vehicle according to Claim 7, **characterised in that** electronic codes are written into the controller (19) for identification of a user of the motor vehicle.

12. Motor vehicle according to one of Claims 7 to 11, **characterised in that** a personalisation of the motor vehicle occurs by means of the controller (17) to be connected to the diagnostic connector (3).

13. Motor vehicle according to one of Claims 7 to 12, **characterised in that** the controller (17) has a PC interface (20).

14. Motor vehicle according to one of Claims 7 to 13, **characterised in that** the controller (17) receives data from the other controllers (9) through the network and/or diagnostic link and at least temporarily writes these into the memory unit (19).

15. Motor vehicle according to Claim 14, **characterised in that** the controller (17) transmits the data through the vehicle bus (10) to a wireless communication system (12) for transmission to a fixed server (13).

16. Motor vehicle according to Claim 7 or 8, **characterised in that** the controller (17) is configured as a portable computer.

17. Motor vehicle according to one of Claims 3 to 16, **characterised in that** the adapter (14) has a diagnostic link.

## Revendications

1. Véhicule automobile avec un système de diagnostic, comprenant un connecteur de diagnostic (3) alimenté en permanence en tension et installé dans l'habitacle (1) du véhicule automobile, le connecteur de diagnostic (3) étant réalisé pour le raccordement électrique d'au moins un appareil additionnel (16) et au connecteur de diagnostic (3) étant associé un circuit pour la protection d'une batterie du véhicule afin de l'empêcher de se décharger.

2. Véhicule automobile selon la revendication 1, **caractérisé en ce que** l'appareil additionnel (16) présente une alimentation en tension séparée.

3. Véhicule automobile selon la revendication 1 ou 2, **caractérisé en ce que** l'appareil additionnel (16) est couplé au connecteur de diagnostic (3) par l'intermédiaire d'un adaptateur (14).

4. Véhicule automobile selon les revendications 1 et 3, **caractérisé en ce que** le circuit de protection de la batterie du véhicule pour empêcher la batterie de se décharger est intégré dans l'adaptateur (14).

5. Véhicule automobile selon l'une des revendications 1 à 4, **caractérisé en ce que** l'appareil additionnel (16) est réalisé sous forme de chargeur pour la batterie de véhicule.

6. Véhicule automobile selon la revendication 5, **caractérisé en ce que** le chargeur est muni d'une limitation du courant de charge.

7. Véhicule automobile selon l'une des revendications 1 à 4, **caractérisé en ce que** l'appareil additionnel (16) est réalisé sous la forme d'au moins un appareil de commande (17) avec un ordinateur (18) et une unité à mémoire (19), l'appareil de commande (17) étant relié par l'intermédiaire d'au moins un raccordement de réseau et/ou de diagnostic du connecteur de diagnostic (3) à un bus de véhicule (10) pour une communication avec d'autres appareils de commande (9) du véhicule automobile.

8. Véhicule automobile selon la revendication 7, **caractérisé en ce que** l'appareil de commande (17) est relié au connecteur de diagnostic (3) avec interposition de l'adaptateur (14).

9. Véhicule automobile selon la revendication 7 ou 8, **caractérisé en ce que** l'appareil de commande (17) est intégré dans l'adaptateur (14).

10. Véhicule automobile selon l'une des revendications 7 à 9, **caractérisé en ce que** l'appareil de commande (17) est réalisé sous la forme d'appareil de commande de blocage de mise en route.

11. Véhicule automobile selon la revendication 7, **caractérisé en ce que** dans l'unité à mémoire (19) sont enregistrées des clés électroniques servant à l'identification d'un utilisateur du véhicule automobile.

12. Véhicule automobile selon l'une des revendications 7 à 11, **caractérisé en ce qu'**une personnalisation du véhicule automobile est effectuée au moyen de l'appareil de commande (17) à relier au connecteur de diagnostic (3).

13. Véhicule automobile selon l'une des revendications 7 à 12, **caractérisé en ce que** l'appareil de commande (17) présente une interface pour PC (20).

14. Véhicule automobile selon l'une des revendications 7 à 13, **caractérisé en ce que** l'appareil de commande (17) reçoit par le raccordement de réseau et/ou de diagnostic des données venant des autres appareils de commande (9) et les enregistre au moins temporairement dans l'unité à mémoire (19).

15. Véhicule automobile selon la revendication 14, **caractérisé en ce que** l'appareil de commande (17) envoie les données sur le bus de véhicule (10) à un système de communication (12) sans fil pour transmission à un serveur (13) localement fixe.

16. Véhicule automobile selon la revendication 7 ou 8, **caractérisé en ce que** l'appareil de commande (17) est réalisé sous forme d'ordinateur portable.

17. Véhicule automobile selon l'une des revendications 3 à 16, **caractérisé en ce que** l'adaptateur (14) présente un raccordement de diagnostic.
